# FASCICULE DE BREVET EUROPEEN

(11) **EP 2 159 330 B1**
(45) Date de publication et mention de la délivrance du brevet: **14.08.2013**
(21) Numéro de dépôt: 09168792.1
(22) Date de dépôt: 27.08.2009
(51) Int. Cl.: E02B 7/38

(54) **Porte d'écluse roulante et écluse comprenant une telle porte**
Schleusenrolltor und Schleuse mit einem derartigen Schleusentor
Rolling sluice gate and sluice with such a sluice gate

(30) Priorité: 02.09.2008 FR 0855873
(43) Date de publication de la demande: 03.03.2010
(73) Titulaire: Eiffage Construction Metallique, 92700 Colombes (FR)
(72) Inventeur: Bonnaud, David Henri René, 76610 Le Havre (FR); Chaudier, Joël André, 75012 Paris (FR)
(74) Mandataire: Cabinet Plasseraud

(56) Documents cités:
- DE-C- 856 428
- FR-A- 387 513
- GB-A- 156 046

## Description

La présente invention est relative aux portes d'écluse roulantes. En particulier, elle concerne une porte d'écluse roulante comprenant une cavité ou un tunnel d'inspection.

Des portes d'écluses sont utilisées en rivière pour séparer deux biefs situés à des niveaux différents, et dans ce cas les portes d'écluses sont utilisées par paire, une paire de portes encadrant un sas dont le niveau d'eau est variable et maitrisé.

On utilise également de telles portes pour fermer l'accès à un bassin portuaire, soit pour maintenir le bassin à niveau constant, indépendamment des marées, soit pour utiliser un tel bassin comme chantier de construction navale, le bassin étant alors asséché et isolé de la mer.

Il est d'usage d'utiliser des portes d'écluses à vantaux pour des portes d'écluses de dimensions petites ou moyennes, et il est connu dans l'art d'utiliser, pour des portes de grandes dimensions, des portes d'écluses roulantes.

De telles portes d'écluse roulantes connues dans l'art comprennent généralement :
- une structure rigide, ayant des première et deuxième faces principales parallèles, une face inférieure, une face d'extrémité avant, une face d'extrémité arrière, et une face supérieure,
- au moins un dispositif de roulement, situé sur la face inférieure, et une cavité d'accés compatible avec l'accès d'un humain.

Dans les portes d'écluse roulantes connues dans l'art, comme par exemple celle décrite dans le document FR 387 513, il arrive que le chemin de roulement sur lequel se déplace la porte d'écluse roulante nécessite des opérations de maintenance, qui doivent se dérouler à sec. Il est alors nécessaire d'utiliser un dispositif tunnel qui est échoué au dessus du chemin de roulement puis asséché pour permettre les interventions de maintenance. Ces opérations sont longues et couteuses.

La présente invention a notamment pour but de perfectionner les portes d'écluse roulantes.

A cet effet, selon l'invention, une porte d'écluse roulante du genre en question est telle qu'une partie inférieure comprend une cavité d'accès ouverte vers le bas sur une majeure partie de la longueur de la face inférieure de la structure, ladite cavité d'accès ayant des dimensions compatibles avec l'accès d'un humain dans ladite cavité d'accès.

Grâce à ces dispositions, les opérations d'inspection et de maintenance sont rendues beaucoup plus faciles et rapides. Ainsi la porte d'écluse roulante peut être qualifiée de 'mixte', étant à la fois une porte d'écluse classique mais comportant en outre une structure avec une cavité permettant l'accès facile au chemin de roulement.

Dans divers modes de réalisation de l'invention, on peut éventuellement avoir recours en outre à l'une et/ou à l'autre des dispositions suivantes :
- et la cavité d'accès peut avoir la forme d'un tunnel.
- un passage d'accès s'étend depuis la face supérieure jusqu'à la cavité d'accès permet d'accéder à la cavité d'accès.

Selon un autre aspect, l'invention se rapporte à une écluse comprenant un chemin de roulement, une maçonnerie d'écluse, une porte d'écluse roulante telle que décrite précédemment, apte à rouler sur ledit chemin de roulement, ladite porte d'écluse pouvant être déplacée entre une position fermée dans laquelle elle isole un premier espace situé en regard de sa première face principale d'un deuxième espace situé en regard de sa deuxième face principale, et une position ouverte dans laquelle lesdits premier et deuxième espaces sont en communication, ladite porte d'écluse comportant un premier dispositif d'étanchéité appartenant à la première face principale de la porte d'écluse, ledit premier dispositif d'étanchéité, étant en appui, lorsque la porte d'écluse est en position fermée, sur une première portée appartenant à la maçonnerie d'écluse et étant aptes à isoler de façon étanche la cavité d'accès du premier espace.

Dans divers modes de réalisation de l'invention, on peut éventuellement avoir recours en outre à l'une et/ou à l'autre des dispositions suivantes:
- l'écluse comprend en outre un dispositif d'étanchéité auxiliaire, qui, lorsque la porte d'écluse est en position fermée, est en appui à la fois sur une portée auxiliaire appartenant à la maçonnerie d'écluse et sur la deuxième face principale de la porte d'écluse, ledit dispositif d'étanchéité auxiliaire étant apte à isoler de façon étanche la cavité d'accès du deuxième espace,
- l'écluse comprend au moins un dispositif de pompage adapté pour assécher la cavité d'accès,
- un élément du dispositif d'étanchéité auxiliaire est monté mobile sur la deuxième face principale de la porte d'écluse et est apte à être déplacé entre:

- une position active dans laquelle l'élément du dispositif d'étanchéité auxiliaire isole de façon étanche la cavité d'accès du deuxième espace,
- une position de retrait dans laquelle l'élément du dispositif d'étanchéité auxiliaire n'isole pas la cavité d'accès et s'étend contre la deuxième face principale de la porte d'écluse.

Par ailleurs, l'invention concerne également l'utilisation d'une écluse telle que décrite précédemment, comprenant les étapes consistant à :
- amener la porte d'écluse en position fermée,
- mettre en position ledit premier dispositif d'étanchéité, en appui sur la première portée appartenant à la maçonnerie d'écluse, isolant ainsi de façon étanche la cavité d'accès du premier espace,
- mettre en position ledit dispositif d'étanchéité auxiliaire, en appui à la fois sur la portée auxiliaire appartenant à la maçonnerie d'écluse et sur la deuxième face principale de la porte d'écluse, ledit dispositif d'étanchéité auxiliaire isolant ainsi de façon étanche la cavité d'accès du deuxième espace,
- assécher la cavité d'accès,
- faire intervenir au moins un humain dans la cavité d'accès pour inspecter et/ou maintenir le chemin de roulement.

D'autres aspects, buts et avantages de l'invention apparaîtront à la lecture de la description suivante d'un de ses modes de réalisation, donné à titre d'exemple non limitatif. L'invention sera également mieux comprise en regard des dessins joints sur lesquels:
- la figure 1a est une vue de dessus en perspective d'une porte d'écluse roulante selon l'invention,
- la figure 1b est une vue de dessous en perspective de la porte d'écluse roulante de la figure 1a,
- la figure 2a est une vue de dessus schématique d'une écluse comprenant la porte d'écluse roulante de la figure 1a, en position ouverte,
- la figure 2b est une vue de dessus schématique d'une écluse comprenant la porte d'écluse roulante de la figure 1a, en position fermée,
- la figure 2c est une vue de dessus schématique d'une écluse comprenant la porte d'écluse roulante de la figure 1a, en position fermée, avec un bassin vide,
- la figure 3 est une vue en coupe de la porte d'écluse roulante de la figure 1a, selon la ligne de coupe III-III de la figure 1, avec un arraché partiel du joint gonflable,
- la figure 4a est une vue partielle et en perspective de la maçonnerie d'écluse dans laquelle se déplace la porte d'écluse roulante de la figure 1a,
- la figure 4b est une vue partielle et en perspective de la maçonnerie d'écluse dans laquelle se déplace la porte d'écluse roulante de la figure 1a, selon un point de vue différent,
- la figure 5 est une vue schématique de dessus de la porte d'écluse roulante de la figure 1a, en situation dans la maçonnerie d'écluse, dans la position fermée,
- la figure 6 est une vue schématique en coupe selon la ligne VI de la figure 5,
- la figure 7 est une vue partielle de dessus de l'extrémité avant de la porte d'écluse roulante de la figure 1a, la porte étant plaquée sur une de ses faces principales par la pression,
- la figure 8 est une coupe en élévation de la porte d'écluse roulante de la figure 1a, la porte étant plaquée sur une de ses faces principales par la pression,
- la figure 9 est une vue analogue à la figure 5, la porte étant plaquée sur une de ses faces principales par la pression, avec un dispositif d'étanchéité auxiliaire en position,
- la figure 10 est une vue analogue à la figure 8, avec un dispositif d'étanchéité auxiliaire en position,
- la figure 11 est une vue partielle de dessus de l'extrémité avant de la porte d'écluse roulante de la figure 1a, la porte étant plaquée sur une de ses faces principales par la pression,
- la figure 12 est une coupe en élévation de la porte d'écluse roulante de la figure 1a, la porte étant plaquée sur une de ses faces principales par la pression,
- la figure 13 est une vue analogue à la figure 5, la porte étant plaquée sur une de ses faces principales par la pression, dans laquelle le joint gonflable est gonflé,
- la figure 14 est une vue analogue à la figure 12, dans laquelle le joint gonflable est gonflé,
- la figure 15 est une est une vue schématique en coupe selon la ligne XV de la figure 13,
- la figure 16a est une est une vue de détail montrant une section du joint gonflable, à l'état dégonflé, et
- la figure 16b est une est une vue de détail montrant une section du joint gonflable, à l'état gonflé.

Sur les différentes figures, les mêmes références désignent des éléments identiques ou similaires.

Les figures 1a et 1b représentent une porte d'écluse roulante 1 selon l'invention. Ladite porte comprend une structure rigide de forme générale parallélépipédique, et présente une première face principale 11 et une deuxième face principale 12, ces deux faces principales 11,12 étant opposées et sensiblement parallèles entre elles. De plus, la porte d'écluse roulante 1 selon l'invention comprend une face supérieure 15, une face inférieure 10, une face d'extrémité avant 13 et une face d'extrémité arrière 14. Lesdites faces inférieure 10, principales 11,12, d'extrémité avant 13, d'extrémité arrière 14, et supérieure 15 délimitent ensemble un espace intérieur de porte 16. Compte tenu des efforts importants auxquels est soumise la porte d'écluse, cet espace intérieur de porte 16 est notamment muni de préférence de multiples armatures et renforts 18 disposés en treillis, comme cela est illustré dans la figure 1b.

Sur toutes les figures sur lesquels ils sont représentés, les axes du repère cartésien sont définis comme suit: l'axe Z est vertical et orienté vers le haut, l'axe Y est parallèle à la plus grande dimension (longueur) de la porte, et l'axe X est perpendiculaire aux deux faces principales 11,12.

De plus, la porte d'écluse roulante 1 selon l'invention contient dans sa partie inférieure une cavité d'accès 3, ouverte vers le bas. Cette cavité d'accès peut de préférence, comme représenté sur la figure 1b, s'étendre sur une majeure partie de la longueur de la face inférieure, prenant ainsi la forme générale d'un tunnel, nonobstant la présence de renforts inférieurs 18.

La porte d'écluse roulante 1 selon l'invention contient également un premier dispositif d'étanchéité 31,32,33 ayant une forme générale de 'U' ouvert vers le haut, situé le long des bords de la première face principale 11, ayant une portion inférieure horizontale 31, une portion verticale avant 33 et une portion verticale arrière 32. Le cas échéant, la porte d'écluse roulante 1 selon l'invention peut aussi contenir un deuxième dispositif d'étanchéité 34,35,36, ayant également une forme générale de 'U' ouvert vers le haut, situé le long des bords de la deuxième face principale 12, ayant une portion inférieure horizontale 34, une portion verticale avant 36 et une portion verticale arrière 35.

Ces premier et deuxième dispositifs d'étanchéité 31 à 36 sont réalisés de préférence, mais non exclusivement en bois, et présentent un section par exemple rectangulaire.

En outre, la porte d'écluse roulante 1 selon l'invention peut aussi contenir un joint d'étanchéité gonflable 6, ayant lui aussi une forme générale de 'U' ouvert vers le haut, situé sur les bords de la première face principale 11. Le joint d'étanchéité gonflable 6 est adjacent au premier dispositif d'étanchéité 31,32,33 sur toute la longueur de celui-ci, et ses dimensions selon les axes Y et Z sont légèrement inférieures aux dimensions du premier dispositif d'étanchéité 31,32,33 selon les axes Y et Z, de sorte que le 'U' que parcourt le joint d'étanchéité gonflable s'inscrit juste à l'intérieur du 'U' que parcourt le premier dispositif d'étanchéité 31,32,33.

Le joint d'étanchéité gonflable 6 comporte une portion rigide fixé à la première face principale, et une portion flexible, réalisée par exemple à base de caoutchouc ou de plastique souple.

Tous ces dispositifs d'étanchéité, et notamment leur fonctionnement, seront décrits en détails plus loin dans la présente description.

La porte d'écluse roulante 1 selon l'invention se déplace en roulant selon l'axe Y grâce à deux dispositifs de roulement, un dispositif de roulement inférieur 4 et un dispositif de roulement supérieur 5. Le dispositif de roulement inférieur 4 est muni d'au moins une première roue 42 roulant sur au moins un rail inférieur 41 et le dispositif de roulement supérieur 5 est muni d'au moins une deuxième roue 52 roulant sur au moins un rail supérieur 51.

Les figures 2a, 2b et 2c illustrent schématiquement certaines configurations d'une écluse comprenant une porte d'écluse roulante 1 selon l'invention, notamment en relation avec un premier espace 81 qui peut être rempli de liquide et avec un deuxième espace 82 qui peut lui aussi être rempli de liquide, le liquide en question étant généralement de l'eau, par exemple de l'eau de mer ou de l'eau douce. Dans la configuration représentée à titre d'exemple non limitatif dans les figures 2a à 2c, le premier espace 81 est une étendue d'eau soumise à un niveau variable, en l'occurrence cela peut être la mer ou l'océan, et le deuxième espace 82 est une étendue d'eau ayant certaines limites, comme un bassin ou un sas.

Dans la figure 2a, la porte d'écluse roulante 1 est située dans son logement de retrait 7, et les deux espaces de liquides 81 et 82 sont en communication directe, offrant ainsi un passage libre pour les navires qui peuvent passer du premier espace 81 au deuxième espace 82, ou inversement du deuxième au premier espace. Dans cette configuration la porte d'écluse est dans une position qu'on dénomme 'ouverte'.

Par opposition, dans les figures 2b et 2c, la porte d'écluse est dans une position qu'on dénomme 'fermée' dans laquelle elle sépare les deux espaces liquides 81,82 l'un de l'autre. Dans la figure 2b, le premier espace de liquide 81 est soumis à un niveau variable, et n'est plus en communication liquide avec le deuxième espace de liquide 82 qui, lui, est soumis à un niveau maîtrisé. Le niveau de ce deuxième espace de liquide 82 peut être maintenu constant dans le cas d'un bassin à flot, ou bien encore abaissé ou relevé dans le cas d'un sas entre deux biefs selon le souhait des utilisateurs de l'écluse. Les moyens pour contrôler le niveau du deuxième espace de liquide 82 étant connu dans l'art, ils ne seront pas décrits en détails.

La figure 2c montre une utilisation particulière d'une porte d'écluse selon l'invention. En effet, dans ce cas, le deuxième espace de liquide 82 est vidé de son liquide et accueille un chantier de construction ou de réparation de navire. Le deuxième espace ainsi asséché permet de construire ou de réparer un navire, opération qui peut durer un temps important comme plusieurs mois ou années. A l'issue de l'opération de construction ou de réparation, le navire est remis à l'eau très simplement en laissant de l'eau pénétrer dans le deuxième espace 82 puis, lorsque le niveau de liquide du deuxième espace 82 a rejoint le niveau du premier espace 81, on procède à l'ouverture de la porte d'écluse par déplacement vers son logement de retrait 7, et le navire peut ainsi rejoindre le premier espace 81, c'est-à-dire prendre la mer.

Les figures 4a et 4b présentent respectivement chacune une coupe de la maçonnerie d'écluse seule, avant l'installation de la porte d'écluse. Le logement de retrait 7 de la porte comporte une première paroi 71, un fond 72 et une seconde paroi 73. Par ailleurs, la maçonnerie de l'écluse comprend une première portée 61,62,63 comprenant une portion inférieure 61, une portion verticale avant 63 et une portion verticale arrière 62. De même, la maçonnerie de l'écluse comprend le cas échéant une deuxième portée 64,65,66 comprenant une portion inférieure 64, une portion verticale avant 66 et une portion verticale arrière 65. En outre, la maçonnerie de l'écluse peut comprendre une portée auxiliaire 67,68,69 comprenant une portion horizontale 67, une portion verticale avant 69 et une portion verticale arrière 68.

Par ailleurs la maçonnerie comprend un chemin de roulement 2, situé entre lesdites portions inférieures 61,64 desdites première et deuxième portées appartenant à la maçonnerie, pour recevoir au moins un rail 41 sur lequel roule le dispositif de roulement inférieur 4 de la porte d'écluse. Ce chemin de roulement 2 comprend de préférence au moins un autre rail 41, et le dispositif de roulement inférieur 4 comprend au moins une roue 42, de manière préférée deux roues 42 ou bien encore quatre roues 42 comme représenté sur la figure 1b.

Sur la figure 4a est également visible au moins un rail supérieur 51 situé en partie supérieure de la paroi 73 du logement de retrait. Par ailleurs est présent, de préférence, un deuxième rail supérieur 51 situé en partie supérieure de la paroi 71 du logement de retrait est visible sur la figure 4b.

La figure 3 montre une coupe de la porte d'écluse roulante selon l'invention, selon la ligne de coupe III de la figure 1a. Sur la coupe sont illustrées la face supérieure 15, la première face principale 11 et la deuxième face principale 12, ainsi que la face inférieure 10.

La portion verticale avant 33 du premier dispositif d'étanchéité est située en vis-à-vis de la portion verticale avant 63 de la première portée de la maçonnerie d'écluse. La portion inférieure 31 du premier dispositif d'étanchéité est située en vis-à-vis de la portion inférieure 61 de la première portée de la maçonnerie d'écluse. La portion verticale avant 36 du deuxième dispositif d'étanchéité est située en vis-à-vis de la portion verticale avant 66 de la deuxième portée de la maçonnerie d'écluse. La portion inférieure 34 du deuxième dispositif d'étanchéité est située en vis-à-vis de la portion inférieure 64 de la deuxième portée de la maçonnerie d'écluse.

Le joint gonflable 6, visible (et partiellement arraché, pour montrer le premier dispositif d'étanchéité) sur la coupe de la figure 3, présente une épaisseur selon la direction X identique ou légèrement inférieure à l'épaisseur du premier dispositif d'étanchéité, lorsque ledit joint gonflable 6 est dégonflé.

Sur la figure 3, on constate qu'il existe un jeu selon la direction X entre les dispositifs d'étanchéité de la porte et les portées de maçonneries, en l'absence de sollicitations extérieures. En effet, la portion inférieure 31 du premier dispositif d'étanchéité est séparée de la portion inférieure 61 de la première portée de la maçonnerie d'écluse, située en regard, par un premier jeu fonctionnel et il en est de même pour la portion verticale 33 du premier dispositif d'étanchéité est séparée de la portion verticale 63 de la première portée de la maçonnerie par le même jeu fonctionnel.

De façon similaire, les portions horizontale et verticale 34,36 du deuxième dispositif d'étanchéité sont séparées des portions inférieure et verticale 64,66 de la deuxième portée de la maçonnerie d'écluse par un deuxième jeu fonctionnel, qui est sensiblement identique au premier jeu fonctionnel en l'absence d'efforts exercés sur la porte 1 selon la direction X.

La figure 5 est une vue schématique de dessus de la porte d'écluse roulante de la figure 1a, en situation dans la maçonnerie d'écluse. On y retrouve les éléments décrits précédemment. La porte d'écluse roulante 1 est représentée en position fermée et en position médiane selon la direction X, c'est-à-dire avec un jeu fonctionnel de chacun de cotés:
- un premier jeu existe entre les portions horizontales et verticales 31,32,33 du premier dispositif d'étanchéité et les portions inférieures et verticales 61,62,63 de la première portée de la maçonnerie d'écluse.
- un deuxième jeu existe entre les portions horizontales et verticales 34,35,36 du deuxième dispositif d'étanchéité et les portions inférieures et verticales 64,65,66 de la deuxième portée de la maçonnerie d'écluse.

En position fermée, la face d'extrémité avant 13 de la porte d'écluse roulante 1 se trouve en butée contre une butée avant 9 de la maçonnerie d'écluse.

Il est à noter que l'espacement entre les portions verticales arrière 62,65 respectivement des première et deuxième portées de la maçonnerie d'écluse est inférieure à l'écartement correspondant entre les portions verticales avant 63,66 respectivement des première et deuxième portées de la maçonnerie d'écluse, ceci pour permettre un retrait complet de la porte 1 dans le logement de retrait comme ceci est représenté sur la figures 2a.

Par ailleurs, la figure 5 met en évidence le dispositif de roulement supérieur 5, muni de roues 52, aptes à rouler sur les rails 51. En outre l'extrémité arrière des rails inférieurs 41 du chemin de roulement 2 est visible.

La figure 6 est une vue schématique en coupe, parallèle au plan YZ, selon la ligne VI de la figure 5, où l'on voit que le deuxième dispositif d'étanchéité 34,35,36, se présente comme sous forme de 'U' ouvert le haut et de même forme que le 'U' formé par la deuxième portée de maçonnerie 64,65,66, de manière à pouvoir se plaquer l'un contre l'autre de manière continue sur toute la longueur de cette forme en 'U', procurant ainsi l'étanchéité recherchée.

Sur la figure 6, la coupe met aussi en évidence une partie 120 du bord de la deuxième face principale, visible du fait que la portion verticale arrière 35 est en saillie par rapport aux autres portions du deuxième dispositif d'étanchéité, et est quelque peu décalée vers les X négatifs.

Sur l'extrémité avant de la maçonnerie se trouve la butée 9 de fin de course pour le déplacement de la porte. Le rail supérieur 51 se trouve quant à lui en partie supérieure de la paroi 73 du logement de retrait de la porte.

La figure 7 est une vue partielle de dessus de l'extrémité avant de la porte d'écluse roulante lorsque celle-ci est plaquée par la pression (cette pression peut être une pression de liquide P ou une pression générée par des moyens mécaniques ou hydrauliques) en direction de la première portée de la maçonnerie (vers les X positifs). Dans cette configuration, la porte est décalée de sa position neutre dans la direction X et sa première face principale 11 bute sur la première portée de la maçonnerie 61,62,63. Ceci a pour conséquence d'isoler de façon étanche le premier espace 81 par rapport à l'espace interne 16 de la porte d'écluse, au chemin de roulement 2 et au deuxième espace 82.

En effet, la portion horizontale 31 avant du premier dispositif d'étanchéité est plaquée contre la portion inférieure 61 de la première portée de la maçonnerie d'écluse. De même, les portions verticales avant et arrière 33, 32 du premier dispositif d'étanchéité sont respectivement plaquées contre les portions verticales avant et arrière 63,62 de la première portée de la maçonnerie d'écluse. Il est à noter que la première face principale 11 présente une surface continue à l'intérieur de la surface délimitée par le 'U' formé par le premier dispositif d'étanchéité, donc l'eau ne peut pas passer à travers la première face principale 11.

Du coté opposé, à savoir du côté de la seconde face principale 12, il existe un jeu fonctionnel 26 plus important, le deuxième dispositif d'étanchéité 34,35,36 étant éloigné de la deuxième portée de la maçonnerie 64,65,66.

La figure 8 est une coupe en élévation de la porte d'écluse roulante selon l'invention, dans la configuration représentée sur la figue 7 décrite précédemment. La porte étant plaquée sur sa première face principale 11 par la pression P régnant dans le deuxième espace 82, supérieure à la pression prévalant dans le premier espace 81, le premier dispositif d'étanchéité 31,32,33 est pressé contre la première portée 61,62,63 de la maçonnerie d'écluse, procurant ainsi une séparation étanche entre l'espace 81 et l'espace interne 16 de la porte 1.

Du coté de la seconde face principale 12, le deuxième dispositif d'étanchéité 34,35,36 étant éloigné de la deuxième portée de la maçonnerie 64,65,66, et le jeu fonctionnel 26 laisse passer l'eau en provenance du deuxième espace 82, cette eau remplissant l'espace intérieur 16 de la porte, y compris la cavité d'accès 3 en partie inférieure, et aussi le chemin de roulement 2. Le niveau d'eau à l'intérieur de la porte est au même niveau que l'eau dans le deuxième espace 82.

La figure 9 est une vue analogue à la figure 5, la porte étant plaquée sur sa première face principale 11 par la pression, avec un dispositif d'étanchéité auxiliaire 37,38,39 en position. Ce dispositif d'étanchéité auxiliaire comprend une partie inférieure 37, une partie verticale arrière 38, et une partie verticale avant 39 (qui sont illustrés également sur la figure 10). La partie inférieure 37 porte sur la portion horizontale 67 de la portée auxiliaire de la maçonnerie d'écluse, la partie verticale arrière 38 porte sur la portion verticale arrière 68 de la portée auxiliaire de la maçonnerie d'écluse, et la partie verticale avant 39 porte sur la portion verticale avant 69 de la portée auxiliaire de la maçonnerie d'écluse. Ces éléments d'étanchéité auxiliaires 37,38,39 coopèrent avec les portions 67,68,69 de la portée auxiliaire de la maçonnerie pour isoler de façon étanche le chemin de roulement 2 et l'espace intérieur 16 de la porte 1 par rapport au deuxième espace 82.

Ainsi le logement de retrait 7, l'espace interne 16 de la porte 1 et la cavité d'accès 3 sont isolés de manière étanche des deux étendues d'eau 81,82. On peut alors procéder à l'assèchement de cette zone. Pour ce faire, un dispositif de pompage 19 (non détaillé car connu dans l'état de la technique) est utilisé : on prélève l'eau se situant dans le logement de retrait 7 jusqu'à assèchement de celui-ci, ainsi que de la cavité d'accès 3 qui est en communication fluide avec ledit logement de retrait 7.

A l'issue de cette opération de pompage, la cavité d'accès 3 contient de l'air à la pression atmosphérique, et autorise ainsi l'accès humain sans équipement particulier ni passage par un quelconque sas.

Après que la cavité d'accès 3 a été vidée et asséchée, il est possible pour un humain de descendre dans ladite cavité d'accès 3, empruntant un passage 17 prévu à cet effet, situé dans l'espace interne 16 de la porte 1, et qui s'étend depuis la face supérieure 15 jusqu'à la cavité d'accès 3, et comportant par exemple un ou plusieurs escaliers 17. La cavité d'accès 3 étant ouverte vers le bas, le ou les intervenants humains peuvent inspecter le chemin de roulement 2, le ou les rails 41, qui le reste du temps sont inaccessibles car immergés.

Comme illustré sur les figures 8, 9 et 10, l'élément inférieur 37 du dispositif d'étanchéité auxiliaire peut être montée mobile sur la deuxième face principale 12 de la porte roulante, par exemple pivotante autour d'un axe de rotation horizontal 370. Sur la figure 8, l'élément inférieur 37 est en position de retrait, relevé contre la deuxième face principale 12, parallèlement à celle-ci. Sur les figures 9 et 10, l'élément inférieur 37 est en position active, c'est-à-dire porte sur la portée auxiliaire horizontale 67 de la maçonnerie.

Grâce à cette disposition, l'élément inférieur 37 peut être facilement manoeuvré entre la position de retrait et la position active, et inversement, et on évite une opération de manutention difficile pour amener et descendre au fond de l'écluse ledit élément inférieur 37.

La figure 11 est une vue partielle de dessus de l'extrémité avant de la porte d'écluse roulante 1, dans une configuration différente des précédentes, la porte étant plaquée cette fois sur sa deuxième face principale 12 par la pression P qui règne dans le premier espace 81, supérieure à la pression qui règne dans l'espace 82.

Dans cette configuration, la porte est décalée de sa position neutre dans la direction des X négatifs et sa deuxième face principale 12 bute sur la deuxième portée de la maçonnerie 64,65,66. Ceci a pour conséquence d'isoler de façon étanche le deuxième espace 82 par rapport à l'espace interne 16 de la porte d'écluse, au chemin de roulement 2 et au premier espace 81.

En effet, la portion horizontale 34 du deuxième dispositif d'étanchéité est plaquée contre la portion inférieure 64 de la deuxième portée de la maçonnerie d'écluse. De même, les portions verticales avant et arrière 36, 35 du deuxième dispositif d'étanchéité sont respectivement plaquées contre les portions verticales avant et arrière 66,65 de la deuxième portée de la maçonnerie d'écluse. Il est à noter que, comme la première face principale 11, la deuxième face principale 12 présente une surface continue à l'intérieur de la surface délimitée par le 'U' formé par le deuxième dispositif d'étanchéité, donc l'eau ne peut pas passer à travers la deuxième face principale 12.

Comme cela a été indiqué au début de la description, le niveau de liquide dans l'espace 82 peut être piloté par des moyens hydrauliques. En particulier, le niveau peut être abaissé jusqu'à ce que ce deuxième espace 82 soit complètement vidé. En effet, si l'on veut construire ou réparer un navire à sec, on procède à l'assèchement du deuxième espace 82 (comme cela est illustré sur la figure 2c.

Du coté opposé, à savoir du côté du premier espace 81 et de la première face principale 11, il existe un jeu fonctionnel 23 important, le premier dispositif d'étanchéité 31,32,33 étant éloigné de la première portée de la maçonnerie 61,62,63, l'eau du premier espace 81 peut donc pénétrer par ce jeu dans l'espace intérieur 16 de la porte.

La figure 12 est une coupe en élévation de la porte d'écluse roulante, la porte étant plaquée sur sa deuxième face principale 12 par la pression du premier espace 81, et le deuxième espace ayant été asséché comme cela a été décrit à propos de la figure 11. Dans ces conditions, quelque soit la hauteur du niveau dans le premier espace 81, il est supérieur à celui prévalant dans le deuxième espace 82 (qui lui est au sec) : ainsi la porte d'écluse reste plaquée contre la deuxième portée de maçonnerie 64,65,66. Un chantier de construction de navire peut durer plusieurs mois, et donc la porte d'écluse restera immobile dans la position de la figure 12 tout le temps que durera la construction du navire.

La figure 12 met aussi en évidence une cavité inférieure 8, délimitée vers le bas par le chemin de roulement 2, vers le haut par la face inférieure 10 de la porte 1, et sur les cotés par les portions inférieures 61,64 des première et deuxième portées de la maçonnerie d'écluse. C'est généralement dans cette cavité que s'accumulent les détritus et/ou la vase, qui se déposent ensuite sur le chemin de roulement 2.

Dans ces conditions, si aucune précaution n'est prise, compte-tenu du jeu 23 qui laisse rentrer et sortir l'eau du côté de la première face principale 11 et du premier espace 81 au gré des marées, de la vase et/ou des détritus s'accumulent petit à petit au niveau du chemin de roulement 2. Ceci devient problématique le jour où l'on veut à nouveau manoeuvrer la porte d'écluse 1 pour la déplacer vers sa position ouverte: la vase et les détritus présents sur le chemin de roulement 2 empêche la roue 42 de rouler correctement sur le rail 41.

Pour pallier cet inconvénient, l'invention propose l'utilisation du joint d'étanchéité gonflable 6, qui peut être gonflé ou dégonflé, et dont le fonctionnement va être décrit ci-après.

La figure 13 est une vue analogue aux figures 5 et 9, la porte étant plaquée cette fois sur sa deuxième face principale 12 par la pression. Dans toutes les figures précédentes 1 à 12, le joint d'étanchéité gonflable 6 est à l'état de repos, c'est-à-dire non gonflé ; en revanche dans le cas illustré sur la figure 13 (et aussi sur les figures 14 et 16b) le joint d'étanchéité gonflable 6 est en position gonflé.

Dans cette position, le joint d'étanchéité gonflable 6 s'étend en direction opposé à la première face principale 11, et sur toute la longueur du joint d'étanchéité gonflable 6, il vient porter sur la première portée de maçonnerie 61,62,63.

Ainsi il obture le jeu 23 entre la première face principale 11 et la première portée de maçonnerie 61,62,63, si bien que l'espace interne 16 de la porte, la cavité d'accès 3 et le chemin de roulement 2 ne sont plus en communication directe avec le premier espace 81. De même, la cavité inférieure 8 ainsi que le logement de retrait 7 sont isolés du premier espace et on évite ainsi que des détritus ou de la vase viennent se déposer sur le chemin de roulement 2.

La figure 14 est une vue analogue à la figure 12, dans laquelle le joint gonflable est gonflé, configuration identique à celle qui vient d'être décrite pour la figure 13.

Il est à noter que l'espace interne 16 de la porte 1, y compris la cavité d'accès 3 située dans la partie inférieure, restent remplis d'eau, mais sans communication avec le premier espace 81.

La figure 15 est une est une vue schématique en coupe, parallèle au plan YZ, selon la ligne XV de la figure 13, où l'on voit que le joint d'étanchéité gonflable 6 s'étend continument le long de la première portée de maçonnerie en parcourant une forme de 'U', et comprenant une partie inférieure 6a, une partie verticale avant 6b et une partie verticale arrière 6c, de manière à pouvoir se plaquer contre le 'U' formé par la première portée de maçonnerie 61,32,63.

Le joint d'étanchéité gonflable 6 est réalisé de manière monopièce, la partie inférieure 6a étant reliée en continuité avec respectivement la partie verticale avant 6b et avec la partie verticale arrière 6c.

Le premier dispositif d'étanchéité 31,32,33, se présente aussi sous forme de 'U' ouvert le haut et de même forme que le 'U' formé par la première portée de maçonnerie 61,32,63 de manière à pouvoir se plaquer l'un contre l'autre de manière continue sur toute la longueur de cette forme en 'U', procurant ainsi l'étanchéité recherchée.

Sur la figure 15, la coupe met aussi en évidence une partie 110 du bord de la première face principale, visible du fait que la portion verticale arrière 32 est en saillie par rapport aux autres portions du premier dispositif d'étanchéité, et est quelque peu décalée vers les X positifs.

Les figures 16a et 16b sont des vues de détail montrant une section du joint d'étanchéité gonflable 6, respectivement à l'état dégonflé (figure 16a), et gonflé (figure 16b).

Le profil du joint d'étanchéité gonflable 6 comprend une base 94 parallèle à la première face principale 11, des première et deuxième joues latérales 92,93, s'étendant perpendiculairement à la dite base 94, et une partie de membrane souple 90,91 qui se déplace entre une position de retrait 90 si le joint d'étanchéité gonflable 6 est dégonflé et une position en saillie 91 si le joint d'étanchéité gonflable 6 est gonflé.

Dans l'état dégonflé, la partie de membrane souple ne dépasse pas de l'épaisseur défini par la portion inférieure du premier dispositif d'étanchéité 31, alors que dans l'état gonflé, la partie de membrane souple fait saillie et vient porter contre la partie inférieur 61 de la première portée de maçonnerie, annulant ainsi le jeu 23 créé du fait que la porte est plaquée contre la deuxième portée de maçonnerie.

Le profil en section du joint d'étanchéité gonflable 6 qui vient d'être décrit s'étend continument sur la totalité de la longueur du dit joint d'étanchéité gonflable 6, définissant ainsi un espace intérieur 95 qui s'étend tout le long du 'U' formé par le joint d'étanchéité gonflable 6. Par conséquent, il suffit de connecter cet espace 95 à un dispositif de gonflage (non représenté) par exemple au niveau de l'extrémité supérieure de la portion verticale arrière 6c du joint d'étanchéité gonflable 6, pour qu'il soit possible de gonfler simultanément l'ensemble du joint d'étanchéité gonflable 6, ou inversement de la dégonfler simultanément.

Par ailleurs, selon l'invention, le joint d'étanchéité gonflable 6 est équipé d'un capteur de pression 96 qui permet de contrôler la pression régnant dans l'espace intérieur 95 du joint d'étanchéité gonflable 6, de manière en particulier à détecter une fuite potentielle.

Par ailleurs, selon l'invention, un deuxième joint d'étanchéité gonflable, analogue au premier, peut être monté sur la deuxième face principale 12 de la porte, avec une géométrie symétrique par rapport au plan YZ. Ce deuxième joint d'étanchéité gonflable, monté sur la deuxième face principale 12, peut être une solution complémentaire du dispositif d'étanchéité auxiliaire 37,38,39 ou même remplacer ce même dispositif d'étanchéité auxiliaire 37,38,39 pour éviter les manoeuvres de mise en place de ce dernier.

## Revendications

1. Porte d'écluse (1) roulante comprenant :
- une structure rigide, ayant des première (11) et deuxième (12) faces principales parallèles, une face inférieure (10), une face d'extrémité avant (13), une face d'extrémité arrière (14), et une face supérieure (15),
- au moins un dispositif de roulement (4), situé sur la face inférieure (10), une partie inférieure de la porte comprenant une cavité d'accès (3) ayant des dimensions compatibles avec l'accès d'un humain dans ladite cavité d'accès (3), **caractérisé en ce que** la cavité d'accès est ouverte vers le bas sur une majeure partie de la longueur de la face inférieure (10) de la structure.

2. Porte d'écluse roulante selon la revendication 1, dans laquelle la cavité d'accès (3) a la forme d'un tunnel (3).

3. Porte d'écluse roulante selon la revendication 1 ou 2, comportant un passage d'accès (17) s'étendant depuis la face supérieure (15) jusqu'à ladite cavité d'accès(3), permettant d'accéder à ladite cavité d'accès.

4. Ecluse comprenant un chemin de roulement (2), une maçonnerie d'écluse (61,62,63,64,65,66,67,68,69), une porte d'écluse roulante (1) selon l'une des revendications 1 à 3, apte à rouler sur ledit chemin de roulement (2), ladite porte d'écluse (1) pouvant être déplacée entre une position fermée dans laquelle elle isole une premier espace (81) situé en regard de sa première face principale (11) d'un deuxième espace (82) situé en regard de sa deuxième face principale (12), et une position ouverte dans laquelle lesdits premier et deuxième espaces (81,82) sont en communication,
ladite porte d'écluse (1) comportant un premier dispositif d'étanchéité (31,32,33) appartenant à la première face principale (11) de la porte d'écluse (1), ledit premier dispositif d'étanchéité (31,32,33), étant en appui, lorsque la porte d'écluse est en position fermée, sur une première portée (61,62,63) appartenant à la maçonnerie d'écluse et étant aptes à isoler de façon étanche la cavité d'accès (3) du premier espace (81).

5. Ecluse selon la revendication 4, comprenant en outre un dispositif d'étanchéité auxiliaire (37,38,39), qui, lorsque la porte d'écluse est en position fermée, est en appui à la fois sur une portée auxiliaire (67,68,69) appartenant à la maçonnerie d'écluse et sur la deuxième face principale (12) de la porte d'écluse (1), ledit dispositif d'étanchéité auxiliaire (37,38,39) étant apte à isoler de façon étanche la cavité d'accès (3) du deuxième espace (82) .

6. Ecluse selon la revendication 5, comportant en outre au moins un dispositif de pompage (19) adapté pour assécher la cavité d'accès (3).

7. Ecluse selon l'une quelconque des revendications 5 ou 6, dans lequel au moins un élément du dispositif d'étanchéité auxiliaire (37,38,39) est monté mobile sur la deuxième face principale (12) de la porte d'écluse (1) et est apte à être déplacé entre :
- une position active dans laquelle l'élément du dispositif d'étanchéité auxiliaire (37,38,39) isole de façon étanche la cavité d'accès (3) du deuxième espace (82),
- une position de retrait dans laquelle l'élément du dispositif d'étanchéité auxiliaire n'isole pas la cavité d'accès (3) et s'étend contre la deuxième face principale (12) de la porte d'écluse (1).

8. Utilisation d'une écluse selon l'une quelconque des revendications 5 à 7, comprenant les étapes consistant à :
- amener la porte d'écluse en position fermée,
- mettre en position ledit premier dispositif d'étanchéité (31,32,33), en appui sur la première portée (61,62,63) appartenant à la maçonnerie d'écluse, isolant ainsi de façon étanche la cavité d'accès (3) du premier espace (81),
- mettre en position ledit dispositif d'étanchéité auxiliaire (37,38,39), en appui à la fois sur la portée auxiliaire (67,68,69) appartenant à la maçonnerie d'écluse et sur la deuxième face principale (12) de la porte d'écluse (1), ledit dispositif d'étanchéité auxiliaire (37,38,39), isolant ainsi de façon étanche la cavité d'accès (3) du deuxième espace (82),
- assécher la cavité d'accès (3),
- faire intervenir au moins un humain dans la cavité d'accès (3) pour inspecter et/ou maintenir le chemin de roulement (2).

## Patentansprüche

1. Roll-Schleusentor (1), umfassend:
- eine feste Struktur, welche eine erste Hauptfläche (11) und eine zweite Hauptfläche (12), die parallel zueinander sind, eine untere Fläche (10) eine vordere Endfläche (13), eine hintere Endfläche (14) und eine obere Fläche (15) aufweist,
- wenigstens eine Rolleinrichtung (4) die auf der unteren Fläche (10) angeordnet ist, wobei ein unterer Teil des Tors einen Zugangshohlraum (3) umfasst, welcher Abmessungen aufweist, die kompatibel sind mit dem Zugang von einer Person in den Zugangshohlraum (3),
**dadurch gekennzeichnet, dass** der Zugangshohlraum nach unten über einen Großteil der Länge von der unteren Fläche (10) der Struktur offen ist.

2. Roll-Schleusentor nach Anspruch 1, wobei der Zugangshohlraum (3) die Form von einem Tunnel (3) hat.

3. Roll-Schleusentor nach Anspruch 1 oder 2, umfassend einen Zugangsdurchgang (17), der sich von der oberen Fläche (15) bis zu dem Zugangshohlraum (3) erstreckt, was es ermöglicht, den Zugangshohlraum zu erreichen.

4. Schleuse, umfassend eine Rollbahn (2) ein Schleusen-Mauerwerk (61, 62, 63, 64, 65, 66, 67, 68, 69), ein Roll-Schleusentor (1) nach einem der Ansprüche 1 bis 3, das dazu geeignet ist, auf der Rollbahn (2) zu rollen, wobei das Schleusentor (1) verlagert werden kann zwischen einer geschlossenen Position, in welcher es einen ersten Raum (81), der sich gegenüber von seiner ersten Hauptfläche (11) befindet, von einem zweiten Raum (82) isoliert, der sich gegenüber von seiner zweiten Hauptfläche (12) befindet, und einer offenen Position, in welcher der erste und der zweite Raum (81, 82) miteinander in Verbindung stehen, wobei das Schleusentor (1) eine erste Abdichtungseinrichtung (31, 32, 33) umfasst, die zu der ersten Hauptfläche (11) von dem Schleusentor (1) gehört, wobei die erste Abdichtungseinrichtung (31, 32, 33) dann, wenn sich das Schleusentor in der geschlossenen Position befindet, an einem ersten Bereich (61, 62, 63) anliegt, der zu dem Mauerwerk der Schleuse gehört, und dazu geeignet ist, in dichter Weise den Zugangshohlraum (3) von dem ersten Raum (81) zu isolieren.

5. Schleuse nach Anspruch 4, weiterhin umfassend eine Zusatz-Abdichtungseinrichtung (37, 38, 39), die dann, wenn das Schleusentor sich in der geschlossenen Position befindet, gleichzeitig an einem Zusatz-Bereich (67, 68, 69), der zu dem Mauerwerk der Schleuse gehört, und an der zweiten Hauptfläche (12) von dem Schleusentor (1) anliegt, wobei die Zusatz-Abdichtungseinrichtung (37, 38, 39) dazu geeignet ist, den Zugangshohlraum (3) in dichter Weise von dem zweiten Raum (82) zu isolieren.

6. Schleuse nach Anspruch 5, weiterhin umfassend wenigstens eine Pumpeinrichtung (19), die dazu ausgebildet ist, den Zugangshohlraum (3) trockenzulegen.

7. Schleuse nach einem der Ansprüche 5 oder 6, wobei wenigstens ein Element von der Zusatz-Abdichtungseinrichtung (37, 38, 39) beweglich an der zweiten Hauptfläche (12) von dem Schleusentor (1) angebracht ist und dazu geeignet ist, verlagert zu werden zwischen:
- einer aktiven Position, in welcher das Element der Zusatz-Abdichtungseinrichtung (37, 38, 39) den Zugangshohlraum (3) in dichter Weise von dem zweiten Raum (82) isoliert,
- einer Rückzugsposition, in welcher das Element von der Zusatz-Abdichtungseinrichtung den Zugangshohlraum (3) nicht isoliert und sich gegen die zweite Hauptfläche (12) von dem Schleusentor (1) erstreckt.

8. Verwendung einer Schleuse nach einem der Ansprüche 5 bis 7, umfassend die Schritte:
- das Schleusentor in die geschlossene Position zu bringen,
- die erste Abdichtungseinrichtung (31, 32, 33) in Position zu bringen, in Anlage an den ersten Bereich (61, 62, 63), der zu dem Mauerwerk der Schleuse gehört, wobei auf diese Weise der Zugangshohlraum (3) in dichter Weise von dem ersten Raum (81) isoliert wird,
- die Zusatz-Abdichtungseinrichtung (37, 38, 39) in Position zu bringen, in Anlage gleichzeitig an dem Zusatz-Bereich (67, 68, 69), der zu dem Mauerwerk der Schleuse gehört, und an der zweiten Hauptfläche (12) von dem Schleusentor (1), wobei die Zusatz-Abdichtungseinrichtung (37, 38, 39) auf diese Weise den Zugangshohlraum (3) in dichter Weise von dem zweiten Raum (82) isoliert,
- den Zugangshohlraum (3) trockenzulegen,
- wenigstens eine Person in den Zugangshohlraum (3) eingreifen zu lassen, um die Rollbahn (2) zu inspizieren oder/und instand zu halten.

## Claims

1. Rolling sluice gate (1), comprising:
- a rigid structure having first (11) and second (12) parallel main faces, a bottom face (10), a front end face (13), a rear end face (14) and a top face (15),
- at least one roller device (4) disposed on the bottom face (10), a bottom part of the gate having an access cavity (3) of dimensions compatible with giving a human access to said access cavity (3),
**characterised in that** the access cavity is open towards the bottom across a major part of the length of the bottom face (10) of the structure.

2. Rolling sluice gate as claimed in claim 1, in which the access cavity (3) is in the form of a tunnel (3).

3. Rolling sluice gate as claimed in claim 1 or 2, comprising an access passage (17) extending from the top face (15) as far as said access cavity (3), permitting access to said access cavity.

4. Sluice comprising a roller track (2), sluice masonry (61, 62, 63, 64, 65, 66, 67, 68, 69), a rolling sluice gate (1) as claimed in one of claims 1 to 3 designed to roll on said roller track (2), said sluice gate (1) being displaceable between a closed position in which it isolates a first space (81) disposed facing its first main face (11) from a second space (82) disposed facing its second main face (12), and an open position in which said first and second spaces (81, 82) communicate,
said sluice gate (1) having a first sealing device (31, 32, 33) belonging to the first main face (11) of the sluice gate (1), said first sealing device (31, 32, 33) being supported on a first bearing surface (61, 62, 63) belonging to the sluice masonry when the sluice gate is in the closed position and being designed to isolate the access cavity (3) from the first space (81) in a sealed arrangement.

5. Sluice as claimed in claim 4, further comprising an auxiliary sealing device (37, 38, 39) which is supported both on an auxiliary bearing surface (67, 68, 69) belonging to the sluice masonry and on the second main face (12) of the sluice gate (1) when the sluice gate is in the closed position, said auxiliary sealing device (37, 38, 39) being designed to isolate the access cavity (3) from the second space (82) in a sealed arrangement.

6. Sluice as claimed in claim 5, further comprising at least one pumping device (19) suitable for draining the access cavity (3).

7. Sluice as claimed in any one of claims 5 or 6, in which at least one element of the auxiliary sealing device (37, 38, 39) is mounted so as to be movable on the second main face (12) of the sluice gate (1) and is designed to be displaceable between:
- an active position in which the element of the auxiliary sealing device (37, 38, 39) isolates the access cavity (3) from the second space (82) in a sealed arrangement,
- a retracted position in which the element of the auxiliary sealing device does not isolate the access cavity (3) and extends against the second main face (12) of the sluice gate (1).

8. Use of a sluice as claimed in any one of claims 5 to 7, comprising steps consisting of:
- moving the sluice gate into the closed position,
- placing said first sealing device (31, 32, 33) in position, supported on the first bearing surface (61, 62, 63) belonging to the sluice masonry, thereby isolating the access cavity (3) from the first space (81) in a sealed arrangement,
- placing said auxiliary sealing device (37, 38, 39) in position, supported both on the auxiliary bearing surface (67, 68, 69) belonging to the sluice masonry and on the second main face (12) of the sluice gate (1), said auxiliary sealing device (37, 38, 39) thereby isolating the access cavity (3) from the second space (82) in a sealed arrangement,
- draining the access cavity (3),
- sending at least one human into the access cavity (3) to inspect and/or maintain the roller track (2) .
